# EUROPÄISCHE PATENTSCHRIFT

(11) **EP 0 024 584 B1**
(45) Veröffentlichungstag und Bekanntmachung des Hinweises auf die Patenterteilung: **21.11.1984**
(21) Anmeldenummer: 80104593.1
(22) Anmeldetag: 04.08.1980
(51) Int. Cl.: H01T 1/10

(54) **Überspannungsableiter mit Funkenstrecke**
Overvoltage arrester with spark gap
Dispositif de dérivation de surtensions avec éclateur

(30) Priorität: 24.08.1979 DE 2934236
(43) Veröffentlichungstag der Anmeldung: 11.03.1981
(73) Patentinhaber: ANT Nachrichtentechnik GmbH, D-71522 Backnang (DE)
(72) Erfinder: Hasse, Peter, Dr.-Ing., D-8430 Neumarkt /Opf. (DE); Wiesinger, Johannes, Prof. Dr.-Ing., D-8031 Puchheim (DE); Pivit, Erich, Dr.-Ing., D-7151 Allmersbach im Tal (DE)
(74) Vertreter: Schickle, Gerhard

## Beschreibung

Die Erfindung betrifft einen Überspannungsableiter, insbesondere für die Begrenzung von Überspannungen in Niederspannungsanlagen und für die blitzschutzmäßige Kopplung galvanisch getrennter Kreise mit mindestens einer Funkenstrecke gemäß Oberbegriff des Patentanspruchs 1.

Dieser Stand der Technik ist bekannt durch das US-Patent 2 987 642, das einen Sekundär-Blitzschutz mit einer Funkenstrecke beschreibt, bei der zwei Kammern vorgesehen sind, wobei die eine Kammer über Gasaustrittsöffnungen verfügt und wobei in der Nähe des Bogenentladungsbereichs ein gasabgebendes Isolierstück vorgesehen ist. Diese Funkenstrecke vermag Netzfolgeströme zwar zu löschen, jedoch ist durch den relativ großen Abstand der beiden Zündelektroden der Zündbereich und der nachfolgende Bogenentladungsbereich nahezu identisch, so daß der Zündbereich einem erhöhten Abbrennen ausgesetzt ist. Die US-Patentschrift 3141108 betrifft ebenfalls einen Überspannungsableiter der eingangs genannten Art, bei welcher der Isolierkörper zwischen den Elektroden bei Wärmeentwicklung der Bodenentladung Löschgas abgibt, so daß der Bogen gelöscht wird. Auch hier sind die Verhältnisse ähnlich wie bei dem zuvor erwähnten Sekundär-Blitzschutz. Außerdem befindet sich der Bogenentladungsbereich an der Außenwand, während die GasAustrittsöffnungen weiter innen an der inneren Elektrode angebracht sind, wodurch sich die Wahrscheinlichkeit einer Staubbildung wesentlich erhöht.

Zusätzlich ist in der Zuleitung ein metallischer Widerstand mit hohem positivem Temperaturkoeffizienten eingefügt. In Überspannungszeiten, beispielsweise bei Gewittern, wobei die Überspannungen über längere Zeit andauern und viele Entladungen kurz hintereinander erfolgen, wird dieser Widerstand sehr hohe Werte annehmen, so daß dadurch zwar die Netzfolgeströme auf kleine Werte begrenzt und damit leichter gelöscht werden, daß aber gleichzeitig durch den Spannungsabfall an dem Widerstand höhere Überspannungswerte an die angeschlossenen Niederspannungsanlagen durchgereicht werden. Ein solcher Ableiter ist für direkte Blitzeinschläge nicht geeignet.

Weitere Überspannungsableiter sind beispielsweise durch die DE-OS 2 337 743 bzw. 2 627 648 bekanntgeworden, wobei sich die Überschlagstelle im Außenbereich entweder zwischen den Mantelflächen der bevorzugt planen, scheibenförmigen Elektroden, deren Stirnflächen durch eine Isolationsschicht auf Abstand gehalten werden, oder zwischen der Mantelfläche der einen und der Stirnfläche der anderen Elektrode ausbildet. Bei diesem Überspannungsableiter ist es von Vorteil, daß die beim Überschlag entstehende Energie rasch abgeführt und somit eine Explosionsgefahr gebannt werden soll.

Nachteil ist jedoch das nicht ganz optimale Löschverhalten für Netznachströme.

Aufgabe der vorliegenden Erfindung ist es daher, einen unaufwendigen Überspannungsableiter mit verbessertem Löschverhalten für Netznachströme und mit hoher Lebensdauer anzugeben.

Die Lösung der Erfindung erfolgt nach den im Patentanspruch 1 angegebenen Mitteln.

Durch den erfindungsgemäßen Überspannungsableiter ergibt sich der Vorteil, daß die beim Überschlag entstehende Energie dazu benutzt wird, Löschgas in genügender Menge aus dem aus entsprechendem Isolierstoff (Hartgas) bestehenden Kammerwänden derart zu erzeugen, daß der Lichtbogen vom Spalt weggedrückt wird und die ionisierten Gase schnell und ohne Stau nach außen geblasen werden, so daß nach Überspannungsende keine weitere Zündung durch die Netzspannung erfolgen kann. Durch entsprechende Geometrieausführungen der Elektroden und der sie umgebenden Kammerbereiche wird ein »breitbandiges« Löschverhalten, d. h. für beliebige Stromstärken, erreicht. Dadurch, daß der Lichtbogen von innen nach außen weggedrückt wird, erfährt der Zündbereich keinen übermäßigen Abbrand, was sich in einer hohen Lebensdauer niederschlägt.

Optimale Ausgestaltungen der Erfindung ergeben sich durch scheibenförmige Isolierkörper, die als Abstandshalter zwischen den Elektroden dienen, durch rotationssymmetrische Anordnungen von Elektroden und Abstandshalter, insbesondere mit gleichem Durchmesser. Weitere gute Ausbildungen bestehen in hohlzylinderförmigen Anordnungen der einen Elektrode und des Isolierkörpers.

Eine noch höhere Lebensdauer wird durch Verwendung zweier in Reihe geschalteten Funkenstrecken bzw. durch Elektrodendurchmessersprünge erreicht. Durch Spaltung einer Elektrode nahe am Zündbereich und durch Ausfüllen des Spaltraumes mit Hartgas wird eine noch bessere Ausblasung erreicht.

Es folgt nun die Beschreibung der Erfindung anhand der Figuren, die Querschnitte durch erfindungsgemäße Ausführungsbeispiele zeigen.

Die Fig. 1 zeigt Elektrodenanordnungen mit zwei hintereinandergeschalteten Funkenstrekken. Der Bogenentladungsbereich 1 befindet sich zwischen den Mantelflächen der scheibenförmigen Elektroden 2, 3 bzw. 3, 4, die durch Isolierkörper 6, 6' auf Abstand gehalten werden. Durch die Anordnung von Hohlzylindern 6a, 6b, die aus Hartgas oder einem ähnlichen Stoff, der unter Wärmeeinwirkung Gas abgibt, bestehen und über Austrittsöffnungen verfügen, um die Elektroden bzw. um den Lichtbogenbereich wird erreicht, daß durch die Wärme des Lichtbogens Löschgas erzeugt, der Lichtbogen etwas nach außen gedrückt und nach beendeter Überspannung gelöscht wird, so daß nach Wiederkehr der Netzspannung keine erneute Zündung erfolgen kann.

In Fig. 1a ist über beiden Funkenstrecken ein gemeinsamer Hohlzylinder 6a angeordnet, wobei die Funkenstrecken voneinander abgeschottet sind, so daß sie sich nicht vereinigen können. Der Hohlzylinder 6a weist oben und unten ringförmige Austrittsöffnungen 8 und an seiner Mantelfläche bohrlochförmige Austrittsöffnungen 8b auf. Die obere Funkenstrecke weist einen abstandhaltenden Isolierkörper 6 auf, der ebenfalls aus Hartgas oder einem ähnlichen Stoff bestehen kann, der unter Wärmeeinwirkung des Lichtbogens im Bereich 1 Gas abgibt. Durch einen solchen Isolierkörper wird eine zusätzliche Verbesserung des Löschverhaltens erreicht. Die untere Funkenstrecke zwischen den Elektroden 3 und 4 weist einen abstandhaltenden Isolierkörper 6' auf, der nicht aus Hartgas sondern aus Glimmer besteht. Dies hat den Vorteil, daß die Doppelfunkenstrecke auch dann noch den geforderten Isolationswiderstand aufweist, wenn der Isolierkörper (6) aus Hartgas der oberen Funkenstrecke nach längerem Einsatz abgebrannt oder geschmolzen ist und die Elektroden 2 und 3 nicht mehr in genügendem Maße voneinander zu isolieren vermag.

In Fig. 1b ist ein anderes Ausführungsbeispiel einer Doppelfunkenstrecke dargestellt, bei dem jede Funkenstrecke von einem Hohlzylinder aus Hartgas 6b umgeben ist. Dieser Hohlzylinder ist jeweils an den äußeren Elektroden 2 bzw. 4 in deren ebenfalls hohlzylinderförmigen Fortsätze 20 bzw. 40 derart eingelegt, daß nur eine Öffnung am Verbindungsstück 30 der beiden Elektroden 3 vorhanden ist. Durch einen ringförmigen Isolierstoff 6c um das Verbindungsstück 30 werden die beiden Funkenstrecken ebenfalls abgeschottet, so daß sie sich nicht vereinigen können. Durch diese Anordnung von Elektroden und Isolierstoff entsteht jeweils an den äußeren Elektroden 2, 4 ein kammerartiger Bereich 5, in dem sich bei der Bogenentladung ein Gasüberdruck ausbilden kann. Dieser Gasüberdruck kann sich über den ringförmigen Kanal 10 und an dem ringförmigen Isolierstoff 6c vorbei durch die bandringförmige Öffnung 8 abbauen, wobei der Bogenentladungsbereich sauber ausgeblasen wird.

Die Fig. 2a zeigt ein anderes Ausführungsbeispiel der Erfindung, wobei über eine zylinderförmige untere Elektrode 3' eine hohlzylinderförmige oben geschlossene Elektrode 2' derart gestülpt ist, daß zwischen den Stirnflächen eine geschlossene Kammer 5 entsteht und sich zwischen den Mantelflächen im Bereich 1 eine Bogenentladung entfalten kann. Direkt angrenzend an den Bereich 1 der Bogenentladung ist ein ebenfalls hohlzylinderförmiger Körper aus Hartgas 6e zwischen den Mantelflächen angeordnet, so daß der Lichtbogen nicht in die Kammer 5 wandern kann und vor allem bei größeren Stromstärken nach unten in den Bereich 1' zwischen Außenmantelfläche der unteren inneren Elektrode 3' und der Phasenfläche 21 bzw. der unteren Stirnfläche 22 der Elektrode 2' gedrückt wird. Die Elektrode 2' weist oben einen scheibenförmigen Fortsatz 20 auf. Zwischen ihm und dem unteren Ende der Elektrode 3' ist ein einseitig geschlossener Hohlzylinder aus Hartgas 6d als Abstandshalter 9 angeordnet, so daß eine ringförmige Kammer 10 entsteht. Der Hartgaszylinder weist an seiner Bodenfläche und an seiner Mantelfläche bohrlochförmige Öffnungen 8a, b auf, durch die die bei der Bogenentladung entstehenden Gase entweichen können, wobei der in der Kammer 5 entstehende Überdruck dazu beiträgt, daß der Bogenentladungsbereich sauber ausgelasen wird.

In Fig. 2b ist eine vorteilhafte Ausführung der Erfindung dargestellt, wobei drei scheibenförmige Elektroden 2, 3, 4, die durch scheibenförmige abstandhaltende Isolierkörper 6, 6' voneinander isoliert sind und auf Abstand gehalten werden, übereinander angeordnet sind. Beide Funkenstrecken werden durch einen oben geschlossenen Hohlzylinder aus Hartgas 6f derart umgeben, daß an der unteren Elektrode 4 eine ringförmige Austrittsöffnung 8 verbleibt. Die beiden äußeren Elektroden 2 und 4 weisen in einem gewissen Abstand einen Durchmessersprung auf. Besonders vorteilhaft ist hierbei, daß aufgrund der fehlenden Abschottung sich die beiden Einzelüberschlagstrecken 1 schon kurz nach der Zündung (etwa nach 20 Mikrosekunden) so vereinigen, daß nur noch zwischen den Durchmessersprüngen der beiden äußeren Elektroden 2, 4 im Bereich 1' eine Bogenentladung stattfindet, wobei dieselbe magnetisch gegen die Mittelelektrode gedrückt, dort stark gekühlt und wiederum abgestoßen wird. Auf diese Weise bildet sich ein stabiler Bogen im mittleren Abstand von der mittleren Elektrode. Hierbei tritt an den Spalten zwischen den Elektroden bzw. an deren Rändern kaum eine Entladung ein, so daß nur ein besonders geringer Abbrand erfolgt. Realisiert man den einen Isolierkörper mit Hartgas 6 und den anderen mit Glimmer 6', so vereinigt ein solcher erfindungsgemäßer Überspannungsableiter in sich eine hohe Zuverlässigkeit, eine lange Lebensdauer und ein optimales Löschverhalten für Netznachströme.

In Fig. 3 ist ein anderes erfindungsgemäßes Ausführungsbeispiel dargestellt, bei dem die beiden scheibenförmigen Elektroden 2, 3 durch einen Isolierkörper gleichen Durchmessers aus Hartgas 6 auf Abstand gehalten werden. Durch den die beiden Elektroden 2, 3 sowie deren Anschlüsse 20, 30 umgebenden einseitig geschlossenen Hohlzylinder, der nach unten eine ringförmige Austrittsöffnung 8 aufweist und dessen Wände aus Hartgas 6f bestehen, das unter der Wärmeeinwirkung des Lichtbogens Löschgas erzeugt, wird in der dadurch entstandenen, dem Lichtbogenbereich vorgelagerten Kammer 10" ein Überdruck erzeugt, der sich günstig auf die Löschung des Lichtbogens auswirkt. In einem gewissen Abstand zueinander erfahren die beiden Elektroden einen Durchmessersprung und weisen mit zunehmendem Abstand eine weitere Durchmesservergrößerung auf. Auf diese Weise kann sich der Lichtbogen mit steigender Stromstärke vom Bereich 1 zwischen den Mantelflächen der Elektroden 2 und 3 nach außen (Bereich 1') entfalten. Am Durchmessersprung ist nun jeweils in die Elektroden ein Spalt eingelassen, der dafür sorgt, daß die bei großen Stromstärken im äußeren Lichtbogenbereich 1' entstehende große Wärmeenergie nicht über die angrenzenden Elektrodenteile zum abstandhaltenden Isolierkörper 6 gelangen und diesen frühzeitig zerstören kann. In einer Weiterbildung der Erfindung wird dieser Spalt nicht nur mit Luft sondern zusätzlich mit Hartgas 6g ausgefüllt, wodurch eine erhöhte Blaswirkung zum Löschen des Lichtbogens erreicht wird.

## Patentansprüche

1. Überspannungsableiter für die Begrenzung von Überspannungen in Niederspannungsanlagen und für die blitzschutzmäßige Koppelung galvanisch getrennter Kreise mit mindestens einer Funkenstrecke, zwischen deren Elektroden (2,3) sich ein Isolierkörper (6) befindet, der unter Wärmeeinwirkung Löschgas (Hartgas) abgibt, mit einer den Bereich der Bogenentladung (1) umschließenden ringförmigen Kammer (10, 10', 10" und 5) mit einer Gasaustrittsöffnung (8), durch welche die bei der Bogenentladung entstehenden Gase geblasen werden, dadurch gekennzeichnet, daß die Wände an der Innenseite der ringförmigen Kammer durch die scheiben-oder zylinderförmig ausgebildeten Elektroden und den zwischen diesen angeordneten Isolierkörper gebildet werden, daß die übrigen Wände der Kammer aus Isolierstoff (6a, 6b, 6d, 6f) bestehen, der unter Wärmeeinwirkung Löschgas (Hartgas) abgibt, und
daß der Querschnitt der ringförmigen Kammer so ausgebildet ist, daß in dem der Gasaustrittsöffnung abgewandten Bereich (5) bei der Entladung so viel Löschgas entsteht, daß der Lichtbogen in Richtung zur Gasaustrittsöffnung (8) gedrückt wird und ionisierte Gase abgeblasen werden.

2. Überspannungsableiter nach Anspruch 1, mit scheibenförmigen Elektroden (2, 3), dadurch gekennzeichnet, daß der Isolierkörper (6) scheibenförmig ist und als Abstandhalter dient (Fig. 1 a, b, 2, 3).

3. Überspannungsableiter nach Anspruch 1 oder 2, dadurch gekennzeichnet, daß die Kammer rotationssymmetrisch ausgebildet ist.

4. Überspannungsableiter nach Anspruch 3, dadurch gekennzeichnet, daß Elektroden (2,3,4) und Isolierkörper (6, 6') gleichen Durchmesser aufweisen.

5. Überspannungsableiter nach Anspruch 3, dadurch gekennzeichnet, daß die eine Elektrode (3') zylinderförmig und die andere Elektrode (2') sowie der Isolierkörper (6e) hohlzylinderförmig ausgebildet sind (Fig. 2a).

6. Überspannungsableiter nach einem der vorhergehenden Ansprüche, gekennzeichnet durch zwei in Serie angeordneten Funkenstrecken (Fig. 1a, 1 b, 2b).

7. Überspannungsableiter nach Anspruch 6, dadurch gekennzeichnet, daß die eine Funkenstrecke einen Isolierkörper aus Glimmer (6') aufweist (Fig. 1a, 2b).

8. Überspannungsableiter nach einem der Ansprüche 5, 6 oder 7, dadurch gekennzeichnet, daß die äußere Kammerwand (6d) das abstandhaltende Isolierstück (9) bildet (Fig. 2a).

9. Überspannungsableiter nach Anspruch 6, dadurch gekennzeichnet, daß die äußeren Elektroden (2, 4) einen Durchmessersprung aufweisen (Fig. 2b).

10. Uberspannungsableiter nach einem der vorhergehenden Ansprüche, dadurch gekennzeichnet, daß eine Elektrode (2, 3) mit zunehmendem Abstand von der benachbarten eine Durchmesservergrößerung erfährt (Fig. 3).

11. Überspannungsableiter nach einem der vorhergehenden Ansprüche, dadurch gekennzeichnet, daß eine Elektrode (2, 3) einen Spalt aufweist, der den Bogenentladungsbereich in einen Zünd- und einen Arbeitsbereich (1, 1') unterteilt.

12. Überspannungsableiter nach Anspruch 11, dadurch gekennzeichnet, daß der Spalt Hartgas (6g) enthält.

## Claims

1. Surge arrester for the limitation of excessive voltages in low voltage installations and for the coupling, in terms of lightning protection, of conductively separate circuits with at least one spark gap, between the electrodes (2, 3) of which is disposed an insulating body (6), which under the effect of heat gives off quenching gas (solid gas), with an annular chamber (10, 10', 10" and 5) enclosing the region of the arc discharge (1) and having a gas exit opening (8), through which the gases arising on the arc discharge are blown, characterised thereby, that the walls at the inside of the annular chamber are formed by the disc-shaped or cylindrical electrodes and the insulating body arranged between these, that the remaining walls of the chamber consist of insulating material (6a, 6b, 6d, 6f), which under the effect of heat gives off quenching gas (solid gas), and that the cross-section of the annular chamber is so formed that so much quenching gas arises in the region (5) remote from the gas exit opening during the discharge that the arc is urged in direction towards the gas exit opening (8) and ionised gases are blown away.

2. Surge arrester according to claim 1 with disc-shaped electrodes (2, 3), characterised thereby, that the insulating body (6) is disc-shaped and serves as spacer member (fig. 1a, b, 2,3).

3. Surge arrester according to claim 1 or 2, characterised thereby, that the chamber is formed to be rotationally symmetrical.

4. Surge arrester according to claim 3, characterised thereby, that electrodes (2, 3, 4) and insulating body (6,6') display the same diameter.

5. Surge arrester according to claim 3, characterised thereby, that the one electrode (3') is formed to be cylindrically shaped and the other electrode (2') as well as the insulating body (6e) are formed to be of hollow cylindrical shape (fig. 2a).

6. Surge arrester according to one of the preceding claims, characterised by two spark gaps arranged in series (fig. 1a, 1 b, 2).

7. Surge arrester according to claim 6, characterised thereby, that the one spark gab displays an insulating body of mica (6') (fig. 1 a, 2b).

8. Surge arrester according to one of the claims 5, 6 or 7, characterised thereby, that the outer chamber wall (6d) forms the space-maintaining insulating piece (9) (fig. 2a).

9. Surge arrester according to claim 6, characterised thereby, that the outer electrodes (2, 4) display a step in diameter (fig. 2b).

10. Surge arrester according to one of the preceding claims, characterised thereby, that one electrode (2, 3) experiences an enlargement in diameter with increasing distance from the neighbouring one (fig. 3).

11. Surge arrester according to one of the preceding claims, characterised thereby, that one electrode (2, 3) displays a gap which subdivides the arc discharge region into an ignition region and an operating region (1,1').

12. Surge arrester according to claim 11, characterised thereby, that the gap contains solid gas (6g).

## Revendications

1. Limiteur de tension pour la limitation des surtensions dans les installations à basse tension et pour le couplage avec protection contre la foudre des circuits galvaniquement séparés, avec au moins un éclateur entre les électrodes (2, 3) duquel se trouve un corps isolant (6) (à autoformation de gaz) qui dégage un gaz extincteur sous l'effet de la chaleur avec une chambre annulaire (10, 10', 10" et 5) entourant la zone de la décharge de l'arc (1) avec une ouverture de sortie pour les gaz (8) par laquelle sont soufflés les gaz produits par la décharge de l'arc, caractérisé en ce que les parois de la face intérieure de la chambre annulaire sont constituées par les électrodes disposées en forme de disque ou de cylindre et par le corps isolant disposé entre celles-ci, en ce que les autres parois de la chambre sont réalisées en matière isolante (6a, 6b, 6d, 6f) (à autoformation de gaz) qui dégage du gaz extincteur sous l'effet de la chaleur et en ce que la section de la chambre annulaire est conçue de façon à ce que, dans la zone (5) opposée à l'ouverture de sortie des gaz, suffisamment de gaz extincteur ne soit produit au cours de la décharge pour que l'arc soit repoussé en direction de l'ouverture de sortie des gaz (8) et que les gaz ionisés soient balayés.

2. Limiteur de tension selon la revendication 1, avec des électrodes (2, 3) en forme de disque, caractérisé en ce que le corps isolant (6) présente la forme d'un disque et sert de pièce d'écartment(fig 1 a, b, 2, 3).

3. Limiteur de tension selon la revendication 1 ou 2, caractérisé en ce que la chambre présente une symétrie axiale.

4. Limiteur de tension selon la revendication 3, caractérisé en ce que les électrodes (2, 3, 4) et les corps isolants (6, 6') ont le même diamètre.

5. Limiteur de tension selon la revendication 3, caractérisé en ce qu'une électrode (3') est cylindrique et que l'autre électrode (2') ainsi que le corps isolant (6e) sont en forme de cylindre creux (fig. 2a).

6. Limiteur de tension selon l'une des revendications précédentes, caractérisé par deux éclateurs disposés en série (fig. 1 a, 1 b, 2b).

7. Limiteur de tension selon la revendication 6, caractérisé en ce qu'un éclateur présente un corps isolant en mica (6') (fig. 1 a, 2b).

8. Limiteur de tension selon l'une des revendications 5, 6 ou 7, caractérisé en ce que la paroi extérieure de la chambre (6d) constitue la pièce isolante assurant l'écartement (9) (fig. 2a).

9. Limiteur de tension selon la revendication 6, caractérisé en ce que les électrodes extérieures (2, 4) présentent une variation de diamètre (fig. 2b).

10. Limiteur de tension selon l'une des revendications précédentes, caractérisé en ce qu'une électrode (2, 3) présente une augmentation de diamètre à une distance croissante de l'électrode voisine (fig. 3).

11. Limiteur de tension selon l'une des revendications précédentes, caractérisé en ce qu'une électrode (2, 3) présente une fente qui divise la zone de décharge de l'arc en une zone d'amorçage et une zone de fonctionnement (1, 1').

12. Limiteur de tension selon la revendication 11, caractérisé en ce que la fente contient de l'isolant (6g) à autoformation de gaz.
